# EUROPÄISCHE PATENTSCHRIFT

(11) **EP 2 043 122 B1**
(45) Veröffentlichungstag und Bekanntmachung des Hinweises auf die Patenterteilung: **21.01.2015**
(21) Anmeldenummer: 08014119.5
(22) Anmeldetag: 07.08.2008
(51) Int. Cl.: H01H 13/70

(54) **Elektrisches/elektronisches Installationsgerät**
Electric/electronic installation device
Appareil d'installation électrique/électronique

(30) Priorität: 25.09.2007 DE 102007045866
(43) Veröffentlichungstag der Anmeldung: 01.04.2009
(73) Patentinhaber: Albrecht Jung GmbH & Co. KG, 58579 Schalksmühle (DE)
(72) Erfinder: Kandt, Richard, 44803 Bochum (DE); Kohlhaas, Johannes, 58579 Schlaksmühle (DE); Ullrich, Konrad, 58339 Breckerfeld (DE); Bonventre, Giancarlo, 58507 Lüdenscheid (DE); Wiesing, Dietmar, 58515 Lüdenscheid (DE); Teichmann, Nicole, 58849 Herscheid (DE); Gebhardt, Marc, 58579 Schalksmühle (DE)

(56) Entgegenhaltungen:
- DE-C1- 10 233 331
- US-A1- 2007 114 335
- US-B1- 7 071 434

## Beschreibung

Die vorliegende Erfindung geht von einem gemäß Oberbegriff des Hauptanspruches konzipierten elektrischen/elektronischen Installationsgerät aus.

Derartige elektrische/elektronische Installationsgeräte sind in der Regel dafür vorgesehen, eine Vielzahl von in Gebäuden installierte Aktoren (Jalousieantriebe, Beleuchtungseinrichtungen, Fühler, Wächter usw.) bedarfsgerecht zu beeinflussen. Zu diesem Zweck sind die unterschiedlichsten Installationseinrichtungen, wie Schalter, Taster, Dimmer usw. bekannt geworden. Oftmals weisen solche elektrischen/elektronischen Installationsgeräte mehrere Betätigungstasten zur bedarfsgerechten Beeinflussung der angeschlossenen Aktoren auf.

Sind derartige elektrische/elektronische Installationsgeräte z. B. als Türkommunikationsgeräte ausgeführt, so sind diese in der Regel dafür vorgesehen, bei Bedarf eine Kommunikationsmöglichkeit zwischen einem Wohnungsinhaber und einem Besucher zu schaffen. Oftmals weist ein solches elektrisches/elektronisches Installationsgerät mehrere Betätigungstasten (Klingeltasten) auf, damit sich der Besucher beim ausgewählten Wohnungsinhaber bemerkbar machen kann. Außerdem sind solche elektrischen/elektronischen Türkommunikationsgeräte oftmals mit einer Lautsprechereinheit und einem Mikrophon versehen, damit der Wohnungsinhaber mit dem Besucher sprechen kann und danach entscheidet, ob diesem Einlass gewährt wird. Zu diesem Zweck sind solche elektrischen/elektronischen Türkommunikationsgeräte mit einer Öffnungstaste versehen. Vielfach sind solche elektrischen/elektronischen Türkommunikationsgeräte auch mit einer Funktionstaste ausgerüstet, um z. B. die Beleuchtungsanlage im Flur einschalten zu können. Also auch solche elektrischen/elektronischen Türkommunikationsgeräte weisen zur bedarfsgerechten Bedienung mehrere Betätigungstasten auf. Die Betätigungstasten müssen jedoch jede für sich separat am Deckelteil des Gehäuses montiert werden, was entsprechend umständlich und aufwändig ist. Durch die EP 0 993 171 A2 ist z. B. ein solches Türkommunikationsgerät bekannt geworden.

Durch die DE 10 2004 043 649 B4 und die US 2007/0114335 A1 sind jeweils elektrische/elektronische Installationsgeräte vorgesehen für die Gebäudesystemtechnik bekannt geworden. Diese elektrischen/elektronischen Installationsgeräte weisen jeweils ein Gehäuse zur Aufnahme mehrerer Funktionseinheiten auf, wobei das Gehäuse ein zur Aufnahme zumindest einer Funktionseinheit vorgesehenes Sockelteil und zumindest ein zur Halterung von Betätigungstasten vorgesehenes Deckelteil aufweist.

Zudem ist durch die DE 102 33 331 C1 eine elektrisches/elektronisches Installationsgerät bekannt geworden, wobei die Betätigungstasten einzeln mit dem Deckelteil verrastet sind.

Außerdem ist durch die US 7 071 434 B1 ein elektrisches Installationsgerät mit Betätigungstasten bekannt geworden, wobei den Betätigungstasten zumindest ein Lichtleitelement zugeordnet ist.

Der vorliegenden Erfindung liegt deshalb die Aufgabe zugrunde, ein elektrisches/elektronisches Installationsgerät zu schaffen, bei welchem alle Betätigungstasten mittels eines einzigen Arbeitsganges als Tastengruppe am Deckelteil des Gehäuses auf einfache Art und Weise montiert werden können. Gleichzeitig sollen die Betätigungstasten sicher am Gehäuse gehalten sein, sich jedoch bei Bedarf auf einfache Art und Weise einzeln wieder aus der Tastengruppe herauslösen lassen.

Diese Aufgabe wird durch die im Hauptanspruch angegebenen Merkmale gelöst.

Bei einem solchermaßen ausgebildeten elektrischen/elektronischen Installationsgerät ist besonders vorteilhaft, dass die Tastengruppe je nach Bedarf mit unterschiedlich ausgebildeten Betätigungstasten ausgestattet werden kann, wobei auch unterschiedlich groß ausgestaltete Betätigungstasten zu einer Tastengruppe zusammengefasst werden können. Die bedarfsgerechte Platzierung und die Verwendung einer auf den Bedarf abgestimmten Anzahl von zu einer Tastengruppe zusammengefassten Betätigungstasten ist somit ebenfalls auf einfache Art und Weise möglich.

Weitere vorteilhafte Ausgestaltungen sind in den Unteransprüchen angegeben. Anhand dreier in den Zeichnungen näher dargestellter Ausführungsbeispiele sei der erfindungsgemäße Gegenstand näher erläutert. Dabei zeigen:
- Fig. 1:: prinziphaft ein elektrisches/elektronisches Installationsgerät in räumlicher Darstellung ohne Betätigungstasten;
- Fig. 2:: prinziphaft drei am Deckelteil gehaltene Betätigungstasten einer aus vier Betätigungstasten bestehenden Tastengruppe gemäß erstem Ausführungsbeispiel in räumlicher Darstellung in Draufsicht;
- Fig. 3:: prinziphaft eine aus vier Betätigungstasten bestehende Tastengruppe mit Trägerteil räumlich gemäß erstem Ausführungsbeispiel in Explosionsdarstellung;
- Fig. 4:: prinziphaft eine aus vier Betätigungstasten bestehende Tastengruppe mit Trägerteil räumlich gemäß erstem Ausführungsbeispiel in Unteransicht im Zusammenbau;
- Fig. 5:: prinziphaft drei am Deckelteil gehaltene Betätigungstasten einer aus vier Betätigungstasten bestehenden Tastengruppe gemäß zweitem Ausführungsbeispiel in räumlicher Darstellung in Draufsicht;
- Fig. 6:: prinziphaft eine aus vier Betätigungstasten bestehende Tastengruppe mit Trägerteil räumlich gemäß zweitem Ausführungsbeispiel in Explosionsdarstellung;
- Fig. 7:: prinziphaft eine aus vier Betätigungstasten bestehende Tastengruppe mit Trägerteil räumlich gemäß zweitem Ausführungsbeispiel in Unteransicht im Zusammenbau;
- Fig. 8:: prinziphaft drei am Deckelteil gehaltene Betätigungstasten einer aus vier Betätigungstasten bestehenden Tastengruppe gemäß drittem Ausführungsbeispiel in räumlicher Darstellung in Draufsicht;
- Fig. 9:: prinziphaft eine aus vier Betätigungstasten bestehende Tastengruppe mit Trägerteil räumlich gemäß drittem Ausführungsbeispiel in Explosionsdarstellung;
- Fig.10:: prinziphaft eine aus vier Betätigungstasten bestehende Tastengruppe mit Trägerteil räumlich gemäß drittem Ausführungsbeispiel in Unteransicht im Zusammenbau.

Wie aus den Zeichnungen hervorgeht, weist ein solches elektrisches/elektronisches Installationsgerät ein Gehäuse 1 auf, dessen Sockelteil 2 zur Aufnahme mehrerer Funktionseinheiten vorgesehen ist. Das Deckelteil 3 des Gehäuses 1 ist zur Anordnung und Aufnahme mehrerer Betätigungstasten 4 vorgesehen.

Wie des weiteren aus den Figuren hervorgeht, sind mehrere Betätigungstasten 4 durch miteinander in Wirkverbindung kommende erste Haltemittel 5a und zweite Haltemittel 5b an einem Trägerteil 6 wieder lösbar befestigt. Bei den dargestellten Ausführungsbeispielen sind jeweils vier Betätigungstasten 4 über das Trägerteil 6 zu einer Tastengruppe zusammengefasst. Es können je nach Bedarf jedoch auch zwei, sechs oder acht Betätigungstasten 4 über ein einziges Trägerteil 6 zu einer Tastengruppe zusammengefasst werde. An die Betätigungstasten 4 und an das Deckelteil 3 sind miteinander in Wirkverbindung kommende erste Rastmittel 7a und zweite Rastmittel 7b angeformt, so dass schnell und einfach eine sichere Befestigung der gesamten Tastengruppe in einem einzigen Arbeitsschritt am Deckelteil 3 vorgenommen werden kann. Die Betätigungstasten 4 sind über ihre ersten Haltemittel 5a bzw. über ihre ersten Rastmittel 7a derart mit Spiel in den zugeordneten zweiten Haltemitteln 5b des Trägerteils 6 bzw. in den zugeordneten zweiten Rastmittel 7b des Deckelteils 3 gehalten, so dass eine einwandfreie Betätigung der zugeordneten Schaltkontakte 8 gewährleistet ist. Da die ersten Haltemittel 5a und die zweiten Haltemittel 5b bzw. die ersten Rastmittel 7a und die zweiten Rastmittel 7b in Art eines Druckknopfes zusammenwirken, ist sowohl eine sichere Halterung der Betätigungstaste 4 am Trägerteil 6 als auch am Deckelteil 3 gewährleistet, sowie bei Bedarf auch das einfache Herauslösen einzelner Betätigungstasten 4 aus der Tastengruppe möglich. Um eine funktionsgerechte bzw. optisch ansprechende Beleuchtung der Betätigungstasten 4 bzw. der Tastengruppe zu ermöglichen, ist den sich gegenüberliegenden Kantenbereichen jeder der vier Betätigungstasten 4 ein eigenes Lichtleitelement 9 zugeordnet. Bei Bedarf kann in jedes Lichtleitelement 9 Licht von zumindest einem als LED ausgeführten Leuchtmittel eingespeist, welches auf einer am Sockelteil 2 festgelegten Leiterplatte angeordnet ist.

Wie insbesondere aus Fig. 2, 3 und 4 hervorgeht, ist das Trägerteil 6 spinnenartig ausgeführt. An einen zentralen, mittig angeordneten Trägersteg 6a sind beiderseits gegenüberliegend vier Trägerbeine 6b angeformt. Die Trägerbeine 6b stellen federelastische Bereiche dar, die durch ihre Federwirkung zur Rückstellung der Betätigungstasten 4 beitragen. Vier Betätigungstasten 4 sind zu einer Tastengruppe zusammengefasst, wobei die an diesen vorhandenen ersten Haltemittel 5a mit den zweiten Haltemittel 5b des Trägerteils 6 in Wirkverbindung kommen. Die am Trägerteil 6 vorhandenen zweiten Haltemittel 5b sind dabei als rechteckförmige Halteausnehmungen ausgeführt und in die Endbereiche der acht Trägerbeine 6b eingeformt. Die an die Betätigungstasten 4 angeformten ersten Haltemittel 5a sind als Haltenasen ausgeführt, wobei immer zwei Haltenasen der Betätigungstasten 4 in eine Halteausnehmung des Trägerteils 6 eingreifen. Bei dem dargestellten ersten Ausführungsbeispiel kommen also vier an jede Betätigungstaste 4 angeformte, als Haltenasen ausgeführte erste Haltemittel 5a mit zwei zugehörigen, in das Trägerteil 6 eingeformten und als Halteausnehmungen ausgebildeten zweiten Haltemitteln 5b in Wirkverbindung. Zudem ist an jedes als Haltenase ausgeführtes erstes Haltemittel 5a der Betätigungstasten 4 ein erstes Rastmittel 7a in Art eines hakenförmigen Ansatz angeformt, welche die wieder lösbare Befestigung der Betätigungstasten 4 am Trägerteil 6 sicherstellen. Es kommen somit zudem je zwei als hakenförmiger Ansatz ausgeführte erste Rastmittel 7a zur druckknopfartigen Befestigung der Betätigungstasten 4 bzw. des Trägerteils 6 am Deckelteil 3 des Gehäuses 1 jeweils mit einem in das Deckelteil 3 eingeformten, kooperierenden zweiten Rastmittel 7b in Wirkverbindung. Die acht in das Deckelteil 3 eingeformten zweiten Rastmittel 7b sind als rechteckige Ausnehmungen ausgeführt. Es kommen also bei dem dargestellten ersten Ausführungsbeispiel je Betätigungstaste 4 vier als hakenförmige Ansätze ausgeführte erste Rastmittel 7a mit zwei zugehörigen, in das Deckelteil 3 als Ausnehmungen eingeformten zweiten Rastmitteln 7b in Art eines Druckknopfes miteinander in Wirkverbindung. Die Betätigungstasten 4 sind dabei derart mit Spiel am Trägerteil 6 bzw. Deckelteil 3 gehalten, so dass eine einwandfreie Betätigung der zugeordneten Schaltkontakte 8 gewährleistet ist. Zur einwandfreien Betätigung der zugeordneten Schaltkontakte 8 sind an jede Betätigungstasten 4 vier mit den Schaltkontakten 8 zusammenwirkende Betätigungsnocken 10 angeformt. Die Schaltkontakte 8 sind Bestandteil einer Domschaltmatte, die auf der am Sockelteil 2 festgelegten Leiterplatte angeordnet ist.

Auf einfache Art und Weise können somit alle Betätigungstasten 4 mittels eines einzigen Arbeitsganges als Tastengruppe am Deckelteil 3 des Gehäuses 1 montiert werden. Gleichzeitig sind die Betätigungstasten 4 sicher am Gehäuse 1 bzw. am Deckelteil 3 gehalten, lassen sich jedoch bei Bedarf auf einfache Art und Weise einzeln wieder aus der Tastengruppe herauslösen. Um eine funktionsgerechte bzw. optisch ansprechende Beleuchtung der Betätigungstasten 4 bzw. der Tastengruppe zu ermöglichen, ist den sich gegenüberliegenden Kantenbereichen jeder der vier Betätigungstasten 4 ein eigenes Lichtleitelement 9 zugeordnet. Über miteinander in Wirkverbindung kommende Clipselemente sind die Lichtleitelemente 9 an den Betätigungstasten 4 sicher festgelegt. Die vier Betätigungstasten 4 weisen alle die gleichen Abmessungen auf. Es können jedoch je nach Bedarf auch andere Kombinationen von Betätigungstasten 4 montiert werden, wobei lediglich zwei aber auch bis zu acht Betätigungstasten 4 montiert werden können.

Wie insbesondere aus Fig. 5, 6 und 7 hervorgeht, ist das Trägerteil 6 rahmenartig ausgeführt. In zwei gegenüberliegende erste Rahmenschenkel 6c sind jeweils vier als rechteckförmige Halteausnehmungen ausgeführte zweite Haltemittel 5b eingeformt. Vier Betätigungstasten 4 sind zu einer Tastengruppe zusammengefasst, wobei an diese jeweils zumindest ein durch Haltenasen gebildetes erstes Haltemittel 5a angeformt ist. Zwei Haltenasen bilden dabei ein erstes Haltemittel 5a. Beim dargestellten zweiten Ausführungsbeispiel ist jeweils ein erstes Haltemittel 5a an die beiden kleinen Betätigungstasten 4, zwei erste Haltemittel 5a an die quadratische Betätigungstaste 4 und vier erste Haltemittel 5a an die große Betätigungstaste 4 angeformt. Zur wieder lösbaren Halterung kommen die ersten Haltemittel 5a der Betätigungstasten 4 mit den zugehörigen zweiten Haltemittel 5b des Trägerteils 6 in Wirkverbindung, wobei immer zwei Haltenasen der Betätigungstasten 4 in eine Halteausnehmung des Trägerteils 6 eingreifen. Zudem ist an jede der vier Betätigungstasten 4 zumindest ein erstes Rastmittel 7a in Art eines hakenförmigen Ansatzes angeformt, welche die wieder lösbare Befestigung der Betätigungstasten 4 am Deckelteil 3 sicherstellen. Zwei hakenförmige Ansätze bilden dabei ein erstes Rastmittel 7a. Beim dargestellten zweiten Ausführungsbeispiel ist jeweils ein erstes Rastmittel 7a an die beiden kleinen Betätigungstasten 4, sind zwei erste Rastmittel 7a an die quadratische Betätigungstaste 4 und sind vier erste Rastmittel 7a an die große Betätigungstaste 4 angeformt. Somit kommt zudem zumindest ein als erstes Rastmittel 7a zur druckknopfartigen Befestigung einer jeden Betätigungstaste 4 am Deckelteil 3 des Gehäuses 1 jeweils mit einem in das Deckelteil 3 eingeformten, kooperierenden zweiten Rastmittel 7b in Wirkverbindung. Die acht in das Deckelteil 3 eingeformten zweiten Rastmittel 7b sind als rechteckige Ausnehmungen ausgeführt. Es kommen also bei dem dargestellten zweiten Ausführungsbeispiel bei den beiden kleinen Betätigungstasten 4 je zwei, bei der quadratischen Betätigungstaste 4 vier und bei der großen Betätigungstaste acht hakenförmige Ansätze mit den zugehörigen Ausnehmungen des Deckelteils 3 in Art eines Druckknopfes miteinander in Wirkverbindung. Die Betätigungstasten 4 sind dabei derart mit Spiel am Trägerteil 6 bzw. Deckelteil 3 gehalten, so dass eine einwandfreie Betätigung der zugeordneten Schaltkontakte 8 gewährleistet ist. Zur einwandfreien Betätigung der zugeordneten Schaltkontakte 8 sind an jede Betätigungstasten 4 mehrere mit den Schaltkontakten 8 zusammenwirkende Betätigungsnocken 10 angeformt. Die Schaltkontakte 8 sind Bestandteil einer Domschaltmatte, die auf der am Sockelteil 2 festgelegten Leiterplatte angeordnet ist. Um eine zusätzliche Befestigung für das rahmenartig ausgeführte Trägerteil 6 am Deckelteil 3 zu schaffen, sind diese über clipsartig miteinander in Wirkverbindung kommende Funktionselemente12 verbunden.

Auf einfache Art und Weise können somit alle Betätigungstasten 4 mittels eines einzigen Arbeitsganges als Tastengruppe am Deckelteil 3 des Gehäuses 1 montiert werden. Gleichzeitig sind die Betätigungstasten 4 sicher am Gehäuse 1 gehalten, lassen sich jedoch bei Bedarf auf einfache Art und Weise einzeln wieder aus der Tastengruppe herauslösen. Um eine funktionsgerechte bzw. optisch ansprechende Beleuchtung der Betätigungstasten 4 bzw. der Tastengruppe zu ermöglichen, ist den sich gegenüberliegenden Kantenbereichen jeder der vier Betätigungstasten 4 ein eigenes Lichtleitelement 9 zugeordnet. Über miteinander in Wirkverbindung kommende Clipselemente sind die Lichtleitelemente 9 an den Betätigungstasten 4 sicher festgelegt. Die vier Betätigungstasten 4 weisen unterschiedliche Abmessungen auf, wobei eine rechteckige große, eine quadratische mittlere und zwei rechteckige kleine Betätigungstasten 4 vorgesehen sind. Es können jedoch je nach Bedarf auch andere Kombinationen von Betätigungstasten 4 montiert werden, wobei lediglich zwei aber auch bis zu acht Betätigungstasten 4 montiert werden können. In zwei gegenüberliegende zweite Rahmenschenkel 6d sind zudem jeweils zwei ovale Führungslöcher 11 eingeformt, damit auch für kleine Betätigungstasten 4 eine funktionsgerecht Führung gewährleistet ist, wozu in die Führungslöcher 11 an die kleinen Betätigungstasten 4 angeformte Führungsstifte eingreifen.

Wie insbesondere aus Fig. 8, 9 und 10 hervorgeht, ist das Trägerteil 6 rahmenartig ausgeführt. An zwei gegenüberliegende erste Rahmenschenkel 6c sind jeweils zwei zweite Haltemittel 5b angeformt. Die zweiten Haltemittel 5b sind dabei als mit rechteckförmigen Halteausnehmungen versehene Haltelaschen ausgeführt und ragen in den Innenbereich des rahmenartigen Trägerteils 6 hineinragen. Die Haltelaschen stellen federelastische Bereiche dar, die durch ihre Federwirkung zur Rückstellung der Betätigungstasten 4 beitragen. Vier Betätigungstasten 4 sind zu einer Tastengruppe zusammengefasst, wobei an diese jeweils vier als Haltenasen ausgeführte erste Haltemittel 5a angeformt sind. Zur wieder lösbaren Halterung kommen die ersten Haltemittel 5a der Betätigungstasten 4 mit den zweiten Haltemittel 5b des Trägerteils 6 in Wirkverbindung, wobei immer zwei Haltenasen der Betätigungstasten 4 in eine Halteausnehmung des Trägerteils 6 bzw. der Haltelaschen eingreifen. Bei dem dargestellten dritten Ausführungsbeispiel kommen also immer zwei der vier an jede Betätigungstaste 4 angeformten Haltenasen mit einem zugehörigen, in das Trägerteil 6 bzw. die Haltelaschen eingeformten und als Halteausnehmung ausgebildeten zweiten Haltemittel 5b in Wirkverbindung. Zudem ist an jede Haltenase der erstes Haltemittel 5a der Betätigungstasten 4 ein erstes Rastmittel 7a in Art eines hakenförmigen Ansatz angeformt, welche die wieder lösbare Befestigung der Betätigungstasten 4 am Trägerteil 6 sicherstellen. Somit kommt zudem zumindest erstes Rastmittel 7a zur druckknopfartigen Befestigung der Betätigungstasten 4 bzw. des Trägerteils 6 am Deckelteil 3 des Gehäuses 1 jeweils mit einem in das Deckelteil 3 eingeformten, kooperierenden zweiten Rastmittel 7b in Wirkverbindung. Die acht in das Deckelteil 3 eingeformten zweiten Rastmittel 7b sind als rechteckige Ausnehmungen ausgeführt. Es kommen also bei dem dargestellten dritten Ausführungsbeispiel je Betätigungstaste 4 vier hakenförmige Ansätze mit zwei zugehörigen, in das Deckelteil 3 als Ausnehmungen eingeformten zweiten Rastmitteln 7b in Art eines Druckknopfes miteinander in Wirkverbindung. Die Betätigungstasten 4 sind dabei derart mit Spiel am Trägerteil 6 bzw. Deckelteil 3 gehalten, so dass eine einwandfreie Betätigung der zugeordneten Schaltkontakte 8 gewährleistet ist. Zur einwandfreien Betätigung der zugeordneten Schaltkontakte 8 sind an jede Betätigungstasten 4 vier mit den Schaltkontakten 8 zusammenwirkende Betätigungsnocken 10 angeformt. Die Schaltkontakte 8 sind Bestandteil einer Domschaltmatte, die auf der am Sockelteil 2 festgelegten Leiterplatte angeordnet ist. Um eine zusätzliche Befestigung für das rahmenartig ausgeführte Trägerteil 6 am Deckelteil 3 zu schaffen, sind diese über clipsartig miteinander in Wirkverbindung kommende Funktionselemente 12 verbunden.

Auf einfache Art und Weise können somit alle Betätigungstasten 4 mittels eines einzigen Arbeitsganges als Tastengruppe am Deckelteil 3 des Gehäuses 1 montiert werden. Gleichzeitig sind die Betätigungstasten 4 sicher am Gehäuse 1 gehalten, lassen sich jedoch bei Bedarf auf einfache Art und Weise einzeln wieder aus der Tastengruppe herauslösen. Um eine funktionsgerechte bzw. optisch ansprechende Beleuchtung der Betätigungstasten 4 bzw. der Tastengruppe zu ermöglichen, ist den sich gegenüberliegenden Kantenbereichen jeder der vier Betätigungstasten 4 ein eigenes Lichtleitelement 9 zugeordnet. Über miteinander in Wirkverbindung kommende Clipselemente sind die Lichtleitelemente 9 an den Betätigungstasten 4 sicher festgelegt. Die vier Betätigungstasten 4 weisen alle die gleichen Abmessungen auf. Es können jedoch je nach Bedarf auch andere Kombinationen von Betätigungstasten 4 montiert werden, wobei lediglich zwei aber auch bis zu acht Betätigungstasten 4 montiert werden können.

## Patentansprüche

1. Elektrisches/elektronisches Installationsgerät mit einem Gehäuse (1) zur Aufnahme mehrerer Funktionseinheiten, wobei das Gehäuse (1) ein zur Aufnahme zumindest einer Funktionseinheit vorgesehenes Sockelteil (2) und zumindest ein zur Halterung von Betätigungstasten (4) vorgesehenes Deckelteil (3) aufweist, und wobei zumindest zwei Betätigungstasten (4) durch miteinander in Wirkverbindung kommende erste Haltemittel (5a) und zweite Haltemittel (5b) an einem Trägerteil (6) wieder lösbar befestigt und zu einer Tastengruppe zusammengefasst sind, und wobei an die Betätigungstasten (4) und an das Deckelteil (3) miteinander in Wirkverbindung kommende erste Rastmittel (7a) und zweite Rastmittel (7b) angeformt sind, **dadurch gekennzeichnet, dass** die am Trägerteil (6) vorhandenen zweiten Haltemittel (5b) als rechteckförmige Halteausnehmungen ausgeführt sind, und dass die an die Betätigungstasten (4) angeformten ersten Haltemittel (5a) als Haltenasen ausgeführt sind, und dass an jedes, als Haltenase ausgeführtes erstes Haltemittel (5a) der Betätigungstasten (4) ein erstes Rastmittel (7a) in Art eines hakenförmiges Ansatzes angeformt ist, welcher mit einem, in das Deckelteil (3) eingeformten zweiten Rastmitteln (7b) in Wirkverbindung kommt, welches als rechteckige Ausnehmung ausgeführt ist, und dass immer zwei erste Haltemittel (5a) mit einem, als rechteckförmige Halteausnehmung ausgeführten zweiten Haltemittel (5b) und dass immer zwei erste Rastmittel (7a) mit einem, als rechteckförmige Ausnehmung ausgeführten zweiten Rastmittel (7b) zusammenwirken.

2. Elektrisches/elektronisches Installationsgerät nach Anspruch 1, **dadurch gekennzeichnet, dass** zumindest ein Trägerteil (6) rahmenförmig ausgeführt ist.

3. Elektrisches/elektronisches Installationsgerät nach einem der Ansprüche 1 oder 2, **dadurch gekennzeichnet, dass** zumindest ein Trägerteil (6) spinnenartig ausgeführt ist.

4. Elektrisches/elektronisches Installationsgerät nach einem der Ansprüche 1 bis 3, **dadurch gekennzeichnet, dass** zumindest einer Betätigungstaste (4) zumindest ein Lichtleitelement (9) zugeordnet ist.

5. Elektrisches/elektronisches Installationsgerät nach einem der Ansprüche 1 bis 4, **dadurch gekennzeichnet, dass** zumindest zwei Betätigungstasten (4) einer Tastengruppe über elastische Verbindungsstege einstückig miteinander in Verbindung stehen.

6. Elektrisches/elektronisches Installationsgerät nach einem der Ansprüche 1 bis 5, **dadurch gekennzeichnet, dass** an das Trägerteil (6) zur Unterstützung der Rückstellung der Betätigungstasten (4) zumindest ein federelastischer Bereich angeformt ist.

## Claims

1. Electrical/electronic installation device having a housing (1) for accommodating a plurality of functional units, the housing (1) having a base constituent (2) provided for accommodating at least one functional unit and at least one cover constituent (3) provided for retaining actuation buttons (4), and whereby at least two actuation buttons (4) are detachably affixed to a holder element (6) by first retention means (5a) and second retention means (5b) that are operatively interconnected and are combined to a keypad, and whereby first latching means (7a) and second latching means (7b) that are operatively interconnected are moulded onto the actuation buttons (4) and onto the cover constituent (3), **characterised in that** the second retention means (5b) located on the holder element (6) are executed as rectangular retention recesses, and that the first retention means (5a) moulded onto the actuation buttons (4) are executed as retaining lugs, and that a first latching means (7a) is moulded as a hook-like projection onto each first retention means (5a) of the actuation buttons (4) executed as a retaining lug which is operatively connected to a second latching means (7b) that is moulded into the cover constituent (3) and is executed as a rectangular recess, and that two first retention means (5a) always interact with a second retention means (5b) executed as a rectangular retaining recess and that two first latching means (7a) always interact with a second latching means (7b) executed as a rectangular recess.

2. Electrical/electronic installation device according to Claim 1, **characterised in that** at least one holder element (6) is of a frame-like execution.

3. Electrical/electronic installation device according to Claim 1 or Claim 2, **characterised in that** at least one holder element (6) is of a spider-like execution.

4. Electrical/electronic installation device according to any of Claims 1 to 3, **characterised in that** at least one actuation button (4) is assigned to at least one fibre-optic element (9).

5. Electrical/electronic installation device according to any of Claims 1 to 4, **characterised in that** at least two actuation buttons (4) of a keypad are integrally connected to each other by way of elastic connecting bars.

6. Electrical/electronic installation device according to any of Claims 1 to 5, **characterised in that** at least one resilient zone is moulded onto the holder element (6) for the purpose of supporting the resetting of the actuation buttons (4).

## Revendications

1. Appareil d'installation électrique/électronique avec un boîtier (1) destiné à recevoir plusieurs unités fonctionnelles, le boîtier (1) présentant un socle (2) prévu pour recevoir au moins une unité fonctionnelle et au moins un couvercle (3) prévu pour la fixation de touches d'actionnement (4), et au moins deux touches d'actionnement étant fixées, de manière à pouvoir être redémontées, sur un support (6), par des premiers moyens de retenue (5a) et des seconds moyens de retenue (5b) interactifs, et regroupées pour former un groupe de touches, et sur les touches d'actionnement (4) et sur le couvercle (3), des premiers moyens d'encliquetage (7a) et des seconds moyens d'encliquetage (7b) interactifs étant formés, **caractérisé en ce que** les seconds moyens de retenue (5b) présents sur le support (6) sont réalisés comme des évidements de fixation rectangulaires et que les premiers moyens de retenue (5a) formés sur les touches de fixation (4) sont réalisés comme des ergots de retenue et que sur chaque premier moyen de retenue (5a), réalisé comme un ergot de retenue, des touches d'actionnement (4) est formé un premier moyen d'encliquetage (7a) formant une saillie en crochet qui interagit avec un second moyen d'encliquetage (7b), formé dans le couvercle (3), qui est réalisé comme un évidement rectangulaire et que toujours deux premiers moyens de retenue (5a) interagissent avec un second moyen de retenue (5b) réalisé comme un évidement de retenue rectangulaire et que toujours deux premiers moyens d'encliquetage (7a) interagissent avec un second moyen d'encliquetage (7b) réalisé comme un évidement rectangulaire.

2. Appareil d'installation électrique/électronique selon revendication 1, **caractérisé en ce qu**'au moins un support (6) est réalisé en forme de cadre.

3. Appareil d'installation électrique/électronique selon revendication 1 ou 2, **caractérisé en ce qu**'au moins un support (6) est réalisé en forme d'araignée.

4. Appareil d'installation électrique/électronique selon l'une des revendications 1 à 3, **caractérisé en ce qu**'au moins une touche d'actionnement (4) est affectée à au moins un élément conducteur de lumière (9).

5. Appareil d'installation électrique/électronique selon l'une des revendications 1 à 4, **caractérisé en ce qu**'au moins deux touches d'actionnement (4) d'un groupe de touches sont reliées entre elles via des barrettes de liaison élastiques pour former une seule pièce.

6. Appareil d'installation électrique/électronique selon l'une des revendications 1 à 5, **caractérisé en ce qu**'au moins une zone élastique comme un ressort est formée sur le support (6) pour assister le rappel des touches d'actionnement (4).
